# EUROPÄISCHE PATENTSCHRIFT

(11) **EP 1 772 393 B1**
(45) Veröffentlichungstag und Bekanntmachung des Hinweises auf die Patenterteilung: **14.01.2009**
(21) Anmeldenummer: 06020508.5
(22) Anmeldetag: 29.09.2006
(51) Int. Cl.: B65D 71/00

(54) **Behälterträger**
Container carrier
Porte-récipients

(30) Priorität: 10.10.2005 DE 202005015988 U
(43) Veröffentlichungstag der Anmeldung: 11.04.2007
(73) Patentinhaber: A & R Carton Bremen GmbH, 28309 Bremen (DE)
(72) Erfinder: Skolik, Bernard, 27211 Bassum-Bramstedt (DE); Schrand, Reinhard, 27243 Kirchseelte/Heiligenrode (DE)
(74) Vertreter: Hauck Patent- und Rechtsanwälte

(56) Entgegenhaltungen:
- WO-A-99/42383
- BE-A- 527 152
- DE-A1- 2 612 596
- DE-U1- 9 208 039
- DE-U1- 20 219 949
- DE-U1- 29 608 393
- US-A- 3 093 265
- US-A- 3 261 495

## Beschreibung

Die Erfindung bezieht sich auf Behälterträger aus faltbarem Flachmaterial mit einem kastenförmigen, oben offenen Tragbehälter mit einer Bodenwand, Längswänden und Stirnwänden, einer zu den beiden Längswänden parallelen Mittelwand im Tragbehälter, die oben einen Traggriff aufweist und zu den Stirnwänden parallelen Querstegen zwischen der Mittelwand und den Längswänden zum Bilden von Gefachen im Tragbehälter zur Aufnahme von Behältern.

Derartige körbchenartige Behälterträger ("Open Basket Carrier") sind bekannt. Sie können aus einem oder mehreren Zuschnitten faltbaren Flachmaterials hergestellt sein. Meistens sind sie aus Karton. Die dienen insbesondere der Aufbewahrung und dem Transport von Flaschen, hauptsächlich von Getränkeflaschen.

Ein unter der Bezeichnung "Hartwall-Träger" bekannter Träger für Flaschen weist eine Platte auf, die durch mehrere hochstehende Stege in Segmente unterteilt ist. In jedem Segment sind zwei hochstehende Pinolen vorhanden. Die Pinolen bilden gemeinsam mit den sie umgebenden Stegen Aufnahmen für die seitliche Fixierung von sechs Flaschen, so daß diese nicht umfallen und einander nicht berühren. Hartwall-Träger sind für ein ½-Liter NRW-Flaschen konzipiert. Hierbei handelt es sich um Getränkeflaschen aus Glas. Hartwall-Träger können auch ½-Liter Longneck-Flaschen aufnehmen.

Hierbei handelt es sich um Glasflaschen, die mit einem verhältnismäßig langen Hals ausgeführt sind.

Es ist möglich, %-Liter NRW-Flaschen in einen körbchenförmigen Behälter der eingangs erwähnten Art, der im Boden mit Pinolenausstanzungen versehen ist, in einen Hartwall-Träger einzusetzen. Ein hierfür geeigneter Behälterträger ist beispielsweise in der DE 201 08 181 U1 beschrieben. Es gelingt jedoch nicht, ½-Liter Longneck-Flaschen in einem solchen Behälterträger in einen Hartwall-Träger einzusetzen.

Die BE 527 152 A offenbart einen Behälterträger nach dem Oberbegriff des Anspruch 1 der mit Stirnwänden unmittelbar neben der Mittelwand Öffnungen aufweist, durch die die Verbindungslaschen an den Innenseiten der Stirnwandhälften aneinandergefalzt werden können. Unter den Öffnungen sind hohe streifenförmige Abschnitte der Stirnwände vorhanden.

Die US-A-3 093 265 offenbart einen Behälterträger, der in den Stirnwänden Öffnungen aufweist, die auf dem Herausfalten von Klebelaschen beruhen, welche mit der Mittelwand verbunden sind. Unterhalb der Öffnungen verbleiben ebenfalls streifenförmige Bereiche der Stirnwände von beträchtlicher Höhe.

Die Behälterträger sind mangels Pinolenausstanzungen und geeigneter Abmessungen für das Einsetzen in Hartwall-Trays nicht ohne weiteres geeignet. Selbst unter Ergänzung der fehlenden Merkmale wäre ein Einsetzen bei Befüllung mit ½-Liter Longneck-Flaschen nicht möglich.

Die US-A-3 261 495 offenbart einen Träger aus Kunststoff für Getränkeflaschen mit Pinolen bzw. Stegen zum Abgrenzen von Segmenten zum Einsetzen von Flaschen aufweist.

Die DE 26 12 596 A1 offenbart einen Behälterträger vom Hüllentyp ("wrap"), der an den Seiten angrenzend an den Boden Öffnungen zur Aufnahme der unteren Flaschenränder und oben angrenzend an einen Griff Öffnungen zur Aufnahme eines Teils des Flaschenhalses bzw. von Flaschenverschlüssen aufweist.

Davon ausgehend liegt der Erfindung die Aufgabe zugrunde, einen Behälterträger aus faltbarem Flachmaterial zu schaffen, der befüllt mit Flaschen verschiedener Art in einen Hartwall-Träger einsetzbar ist.

Die Aufgabe wird durch einen Behälterträger mit den Merkmalen des Anspruches 1 gelöst. Vorteilhafte Ausgestaltungen des Behälterträgers sind in den Unteransprüchen angegeben.

Der erfindungsgemäße Behälterträger aus faltbarem Flachmaterial hat
- einen kastenförmigen, oben offenen Tragbehälter mit einer Bodenwand, Längswänden und Stirnwänden,
- eine zu den beiden Längswänden parallele Mittelwand im Tragbehälter, die oben einen Traggriff aufweist,
- zu den Stirnwänden parallele Querstege zwischen der Mittelwand und den Längswänden zum Bilden von Gefachen im Tragbehälter zum Aufnehmen von Behältern,
- Öffnungen in den Stirnwänden, die durch einen Steg von dem an die Bodenwand angrenzenden unteren Rand der Stirnwände getrennt sind,
- wobei die Öffnungen etwa in der Mitte zwischen der Mittelwand und einer Seitenwand angeordnet sind und
- der Steg eine Höhe von etwa 1 bis 10 mm aufweist.

Der erfindungsgemäße Behälterträger bzw. Flaschenträger ist sowohl befüllt mit ½-Liter NRW-Flaschen als auch befüllt mit ½-Liter Longneck-Flaschen in einen Hartwall-Träger einsetzbar. Hierfür weist der Behälterträger in der Nähe des unteren Randes der Stirnwände Öffnungen auf. Diese Öffnungen sind so beschaffen, daß der leicht ausgebauchte untere Randbereich der Flaschen zumindest teilweise in diese eintreten kann. Infolgedessen wird das Einsetzen des Behälterträgers in ein Segment eines Hartwall-Trägers nicht durch das Material des Behälterträgers verhindert, auch wenn ½-Liter Longneck-Flaschen in den Behälterträger eingesetzt sind. ½-Litter Longneck-Flaschen weisen nämlich im Bereich der bodennahen Ausbauchung einen etwas größeren Durchmesser (ca. 69,5 mm) als ½-Liter NRW-Flaschen (ca. 69 mm) auf, wodurch ein herkömmlicher Behälterträger im Bodenbereich so ausgefüllt bzw. ausgeweitet wird, daß ein Einsetzen in ein Segment des Hartwall-Trägers nicht mehr möglich ist. Die Einsetzbarkeit des Behälterträgers in den Hartwall-Träger würde jedoch nicht durch Öffnungen gewährleistet, die den unteren Rand der Stirnwände unterbrechen, weil dann der untere Rand der Stirnwände dazu neigte, am oberen Rand der Stege des Hartwall-Trägers hängen zu bleiben, wodurch das Einsetzen des Behälterträgers verhindert würde. Deshalb ist wesentlich, daß die Öffnungen durch einen Steg von dem unteren Rand der Stirnwände getrennt sind. Der Steg verläuft unterhalb des Maximaldurchmessers der Ausbauchung der Flaschen, so daß diese den Behälterträger im Bereich der Stege nicht so aufweiten, daß er nicht in ein Segment des Hartwall-Trägers hineinpaßt. Durch die ununterbrochenen unteren Ränder der Stirnwände ist sichergestellt, daß die Stirnwände nicht an den oberen Enden der Stege hängen bleiben und das Einsetzen des mit ½-Liter Longneck-Flaschen befüllten Behälterträgers verhindern. Selbstverständlich ist der Behälterträger auch mit den mit ½-Liter NRW-Flaschen in den Hartwall-Träger einsetzbar, die in Bodennähe ohnehin einen geringeren Durchmesser aufweisen. Insgesamt wird damit überraschenderweise ein für das befüllte Einsetzen mit verschiedenen Flaschentypen in Hartwall-Träger geeigneter Behälterträger zur Verfügung gestellt.

Gemäß einer Ausgestaltung weisen die Stirnwände beidseitig der Mittelwand Öffnungen auf, um jeder Flasche eine Öffnung zuzuordnen, welche die Ausbauchung der Flasche aufnehmen können. Gemäß einer weiteren Ausgestaltung weisen die Stirnwände auf beiden Seiten der Mittelwand jeweils eine Öffnung auf, um den am weitesten zur Stirnwand vorstehenden Teil der Ausbauchung aufzunehmen. Die Öffnungen sind etwa in der Mitte zwischen der Mittelwand und einer Seitenwand des Behälterträgers angeordnet.

Der Steg hat eine Höhe von etwa 1 bis 10 mm. Gemäß einer weiteren Ausgestaltung hat er eine Höhe von etwa 3 bis 7 mm. Bevorzugt hat er eine Höhe von etwa 5 mm.

Die Breite der Öffnungen muß so bemessen sein, daß der Behälterträger mit ½-Liter Longneck-Flaschen befüllt in den Hartwall-Träger hineinpaßt. Gemäß einer Ausgestaltung weisen die Öffnungen eine Breite von mindestens etwa 10 mm auf. Damit der Behälterträger nicht an Stabilität einbüßt und das Erscheinungsbild der Außenseite nicht allzu stark gestört wird, insbesondere ein außen aufgedrucktes Druckbild, ist die Breite der Öffnungen bevorzugt deutlich geringer als die Breite einer Hälfte der Stirnwand. Sie beträgt beispielsweise maximal etwa 30 mm.

Gemäß einer Ausgestaltung sind die Öffnungen im wesentlichen trapezförmig und weisen ihre breite Seite näher am unteren Rand der Stirnwand als ihre schmale Seite auf. Dies ist besonders vorteilhaft für die Aufnahme der Ausbauchung der Flaschen. Gemäß einer weiteren Ausgestaltung haben die Öffnungen eine Breite von etwa 20 mm an ihrer breiten Seite und von etwa 15 mm an ihrer schmalen Seite.

Ferner muß die Höhe der Öffnungen so bemessen sein, daß der mit ½-Liter Longneck-Flaschen befüllte Behälterträger in den Hartwall-Träger hineinpaßt. Gemäß einer Ausgestaltung haben die Öffnungen eine Höhe von mindestens 10 mm. Zur Meidung einer Schwächung der Stabilität der Stirnwände und einer Beeinträchtigung des Erscheinungsbildes ist die Höhe bevorzugt deutlich kleiner als die Höhe der Stirnwände. Sie beträgt beispielsweise maximal etwa 30 mm.

Gemäß einer Ausgestaltung ist der Behälterträger so bemessen, daß er in ein durch seitliche Stege begrenztes Segment eines Hartwall-Trägers hineinpaßt und in jedem Gefach eine Flasche mit einem Durchmesser am unteren Flaschenrand von etwa 69 bis 69,5 mm aufzunehmen vermag.

Gemäß einer weiteren Ausgestaltung hat der Behälterträger in den Seitenwänden vom unteren Rand der Seitenwände ausgehende Ausstanzungen zur Aufnahme zumindest eines Teils des unteren Randbereiches der Flaschen und sind die Seitenwände über Faltlinien mit der Bodenwand verbunden. Bei den Seitenwänden stören die bis zum unteren Randbereich erstreckten Ausstanzungen nicht, weil die unten mit den Seitenwänden verbundene Bodenwand verhindert, daß die Seitenwände oben an den Stegen hängen bleiben.

Gemäß einer Ausgestaltung ist der Traggriff des Behälterträgers sechslagig. Dies verhindert besonders wirkungsvoll ein Versagen des Griffes und ermöglicht es, mit einem faltbaren Flachmaterial mit einem besonders geringen Flächengewicht auszukommen.

Gemäß einer weiteren Ausgestaltung besteht der Behälterträger aus einem faltbaren Flachmaterial mit einem Flächengewicht von maximal etwa 320 g/m².

Gemäß einer weiteren Ausgestaltung ist das faltbare Flachmaterial Karton.

Die Erfindung betrifft ferner ein Tragsystem für Flaschen umfassend mindestens einen Behälterträger nach einem der vorbeschriebenen Ansprüche und mindestens einen Hartwall-Träger.

Gemäß einer Ausgestaltung umfaßt das Tragsystem mindestens eine Flasche mit einem Durchmesser im Bereich von etwa 69 bis etwa 69,5 mm. Schließlich umfaßt das Tragsystem mindestens eine ½-Liter (Longneck)-Flasche und/oder mindestens eine ½-Liter NRW-Flasche.

Die Erfindungen werden nachfolgend anhand der anliegenden Zeichnungen eines Ausführungsbeispieles erläutert. In den Zeichnungen zeigen:
- Fig. 1: einen Behälterträger beim Einsetzen in einen Hartwall-Träger in einer perspektivischen Seitenansicht;
- Fig. 2: einen flach ausgebreiteten Zuschnitt des Behälterträgers in der Draufsicht.

Konstruktionselemente sind durch eine bestimmte Bezugsziffer und Teile der Konstruktionselemente durch einen Punkt hinter der Bezugsziffer und eine nachgestellte weitere Ziffer gekennzeichnet.

Gemäß Fig. 1 hat einen Behälterträger 1 aus Karton einen kastenförmigen Tragbehälter 2, der eine Bodenwand 3, Längswände 4, 5 und Stirnwände 6, 7 aufweist. Ferner hat der Behälterträger eine Mittelwand 8, die parallel zu den Längswänden 4, 5 zentral im Tragbehälter 2 angeordnet ist. Die Mittelwand 8 hat einen Traggriff 9, der über eine oberseitige Öffnung 10 des Tragbehälters 2 hinaussteht und eine Grifföffnung 11 aufweist.

Die Mittelwand 8 ist über - nicht gezeigte - Laschen an den Enden mit den Stirnwänden 6, 7 verbunden. Außerdem ist die Mittelwand 8 mit einem Haken am unteren Rand mit der Bodenwand 3 verhakt. Auch dies ist nicht gezeigt. Ferner sind nicht gezeigte Querstege vorhanden, welche parallel zu den Stirnwänden 6, 7 ausgerichtet und einenends mit der Mittelwand 8 und anderenends mit den Längswänden 4, 5 verbunden sind, um in dem Tragbehälter 2 nach oben offene Gefache abzugrenzen.

In die Gefache sind ½-Liter NRW- und Longneck-Flaschen einstellbar, wobei sie durch die Querstege in bekannter Weise daran gehindert werden, einander an den Umfängen ihres zylindrischen Bauchbereiches zu berühren. Die Flaschen haben zwischen dem Bauchbereich und ihren Böden eine kleine Ausbauchung.

In den Stirnseiten 6, 7 sind in der Nähe des unteren Randes etwas oberhalb der Bodenwand 3 Öffnungen 12.1, 12.2 und 13.1, 13.2 vorhanden. Zwischen den Öffnungen 12.1, 12.2, 13.1, 13.2 und dem unteren Rand der Stirnwände 6, 7 ist jeweils ein Steg 14.1, 14.2, 15.1, 15.2 vorhanden.

Beide Seitenwände 4, 5 haben unten Ausstanzungen 16.1, 16.2, 16.3 und 17.1., 17.2, 17.3, die von ihrem unteren Rand ausgehen, der an die Bodenwand 3 angelenkt ist.

Die Öffnungen 12.1, 12.2 und 13.1, 13.2 sowie die Ausstanzungen 16.1 bis 16.3 und 17.1 bis 17.3 sind jeweils trapezförmig, wobei ihre breite Seite tiefer als ihre schmale Seite angeordnet ist.

Die Öffnungen 12.1, 12.2 und 13.1, 13.2 nehmen einen Teil der Ausbauchungen der ½-Liter-Flaschen auf, so daß die Stirnwände 6, 7 nicht ausgebaucht werden, insbesondere wenn ½-Liter Longneck-Flaschen eingesetzt sind. Die Ausstanzungen 16.1 bis 16.3 sowie 17.1 bis 17.3 nehmen ebenfalls die Ausbauchungen sowie die bodennahen Bereiche der Flaschen auf und fixieren diese in den Gefachen.

Ein unterhalb des Behälterträgers 1 angeordneter Hartwall-Träger 18 weist sechs Segmente 19 auf, von denen jedes durch vier seitliche Stege 20.1 bis 20.4 begrenzt ist. Innerhalb jedes Segmentes 19 stehen zwei Pinolen 21.1, 21.2 mit einem im wesentlichen rhombischen bzw. kreuzförmigen Querschnitt von einem Boden 22 des Hartwall-Trägers vor. Jedes Segment 19 kann sechs ½-Liter-Flaschen aufnehmen, wobei die Flaschen durch die Pinolen 21.1, 21.2 an einer gegenseitigen Berührung gehindert sind.

Der Behälterträger 1 hat in der Bodenwand 3 - nicht gezeigte - Pinolenausstanzungen und darüber ist die Mittelwand 8 ausgespart. Der Behälterträger 1 ist in ein Segment 19 des Hartwall-Trägers 18 einsetzbar, wobei die Pinolen 21.1, 21.2 durch die Pinolenausstanzungen in den Behälterträger 1 eindringen. Der Behälterträger 1 ist auch im mit Flaschen befüllten Zustand in den Hartwall-Träger 18 einsetzbar. Dabei verhindern die Öffnungen 12.1, 12.2 und 13.1, 13.2, daß die Stirnwände 6, 7 nach außen ausgebaucht werden und an den vom Boden 22 hochragenden Stegen 20.1, 20.3 hängen bleiben. Dabei ist wesentlich, daß der untere Rand der Stirnwände 6, 7 durch die Stege 14.1, 14.2 und 15.1, 15.2 ununterbrochen ist. Falls die Öffnungen 12.1, 12.2, 13.1, 13.2 zum unteren Rand hin geöffnet wären, würden die Öffnungsränder oben an den emporragenden Stegen 20.1, 20.3 hängen bleiben und ein Einsetzen des Behälterträgers 1 verhindern.

Die Randbereiche der Ausstanzungen 16.1 bis 16.3 und 17.1 bis 17.3 bleiben an den emporragenden Stegen 20.2, 20.4 nicht hängen, weil die Seitenwände 4, 5 unten mit der Bodenwand 3 verbunden sind.

Nachfolgend wird anhand von Fig. 2 ein Zuschnitt erläutert, aus dem ein Behälterträger 1 gemäß Fig. 1 herstellbar ist.

Gemäß Fig. 2 hat ein Zuschnitt 23 des weiteren Behälterträgers 1 Längswände 4, 5. Am längsseitigen Rand der Längswand 4 ist über eine Rilllinie eine Bodenwand 3 angelenkt. Die Bodenwand 3 ist durch eine Rilllinie 24 in zwei Abschnitte 3.1, 3.2 unterteilt. Im Bereich der Rilllinie 24 befinden sich rhombische bzw. kreuzförmige Pinolenausstanzungen 24.1, 24.2 für das Einführen von Pinolen 21.1, 21.2 eines Hartwall-Trägers.

An den längsseitigen Rand der Längswand 5 ist eine Bodenlasche 3.3 angelenkt.

An den stirnseitigen Rändern der Längswand 4 sind Stirnwandhälften 6.1, 7.1 angelenkt und entsprechend an den stirnseitigen Rändern der Längswand 5 Stirnwandhälften 6.2, 7.2.

An die Stirnwandhälften 7.1, 7.2 sind über Rilllinien Mittelwandabschnitte 8.1, 8.2 angelenkt. Diese weisen oben Griffabschnitte 9.1, 9.2 mit Grifflöchern 11.1, 11.2 auf. An den Griffabschnitten 9.1, 9.2 sind die Mittelwandabschnitte auf einer Längsmittelachse 25 des Zuschnittes 23 miteinander verbunden.

In den Mittelwandabschnitten 8.1, 8.2 sind außerdem Querstege 26.1, 26.2, 27.1, 27.2 ausgestanzt. Diese sind jeweils über Rilllinien einenends an die Mittelwandabschnitte 8.1, 8.2 und anderenends an Steglaschen 28, 29 angelenkt. Dabei sind die Querstege 26.1, 26.2 an eine gemeinsame Steglasche 28 und die Querstege 27.1, 27.2 an eine gemeinsame Steglasche 29 angelenkt.

Ferner sind an eine Querseite der Griffabschnitte 9.1, 9.2 äußere Griffabschnitte 9.3, 9.4 mit Grifföffnungen 11.3, 11.4 angelenkt, die auf der Längsmittelachse 25 über eine Rilllinie miteinander verbunden sind. An die anderen Querseiten haben die äußeren Griffabschnitte 9.3, 9.4 Griffverstärkungen 9.5, 9.6 angelenkt, die ebenfalls auf der Längsmittelachse 25 miteinander verbunden sind.

Die Stirnwandhälften 6.1, 6.2 haben an den Querseiten über Rilllinien Mittelwandstege 8.3, 8.4 angelenkt, die an den äußeren Längsseiten einen ausgestanzten Haken 30.1, 30.2 aufweisen und auf der Längsmittelachse 25 ebenfalls über eine Rilllinie miteinander verbunden sind.

Schließlich hat die Bodenwand 3 eine Querseite, die dem Haken 30.1, 30.2 zugewandt ist und eine kleine seitliche Ausstanzung 31 zur Aufnahme des Hakens 30.1, 30.2 aufweist.

In den Stirnwandhälften 6.1, 6.2 und 7.1, 7.2 sind jeweils in der Nähe des äußeren Randes Öffnungen 12.1, 12.2 und 13.1, 13.2 vorhanden, die durch Stege 14.1, 14.2 und 15.1, 15.2 von den unteren Rändern der Stirnwandhälften getrennt sind.

In den Seitenwänden 4, 5 sind angrenzend an die Bodenwand 3 und die Bodenlasche 3.3 die Ausstanzungen 16.1 bis 16.3 und 17.1 bis 17.3 vorhanden.

Der Behälterträger wird folgendermaßen konfektioniert:

Zunächst werden die Mittelwandabschnitte 8.1, 8.2 gegen die Innenseiten des Restzuschnittes geklappt, wobei die Griffabschnitte 9.1, 9.2 mit den äußeren Griffabschnitten 9.3, 9.4 und die Steglaschen 28, 29 mit den Längswänden 4, 5 verklebt werden.

Als Nächstes werden die Griffverstärkungen 9.5, 9.6 gegen die Griffabschnitte 9.1, 9.2 geklappt und können ebenfalls mit diesen verklebt werden.

Danach werden die Stirnwandhälften 6.1, 6.2 gegen die Innenseiten der Längswände 4, 5 geklappt, wobei die Mittelwandstege 8.3, 8.4 mit den Griffverstärkungen 9.5, 9.6 verklebt werden können.

Anschließend werden die beiden Hälften des vorgefertigten Zuschnitts 23 um die Längsmittelachse 25 gegeneinander geklappt, wobei die gegeneinander treffenden Mittelwandabschnitte 8.1, 8.2 und Abschnitte des Griffes 9.1, 9.2, 9.3, 9.4, 9.5, 9.6 sowie die Mittelstege 8.3, 8.4 miteinander verklebt werden.

Schließlich werden die Bodenwandhälften 3.1, 3.2 gegeneinander geklappt und dabei die Bodenhälfte 3.2 randseitig mit der Bodenlasche 3.3 verklebt.

Der vorkonfektionierte flachliegende Zuschnitt 23 kann aufgerichtet werden, indem gegen die Mitte der Stirnwand 7 und gegen die Seiten der Stirnwand 6 gedrückt wird. Dabei werden die Stirnwände 6, 7 und die Querstege 26.1, 26.2, 27.1, 27.2 aufgefaltet und die Bodenwand 3 aufgespannt. Schließlich wird der Haken 30 im Bereich der seitlichen Ausstanzung 31 unter der Bodenwand 3 plaziert. Hierdurch wird der Behälterträger 1 in ausgerichteter Stellung stabilisiert, wie in Fig. 1 gezeigt ist.

## Patentansprüche

1. Behälterträger aus faltbarem Flachmaterial mit
- einem kastenförmigen, oben offenen Tragbehälter (2) mit einer Bodenwand (3), Längswänden (4, 5) und Stirnwänden (6, 7),
- einer zu den beiden Längswänden (4, 5) parallelen Mittelwand (8) im Tragbehälter (2), die oben einen Traggriff (9) aufweist,
- zu den Stirnwänden parallelen Querstegen (26.1, 26.2, 27.1, 27.2) zwischen der Mittelwand (8) und den Längswänden (4, 5) zum Bilden von Gefachen im Tragbehälter (2) zum Aufnehmen von Behältern und
- Öffnungen (12.1, 12.2, 13.1, 13.2) in den Stirnwänden (6, 7), die durch einen Steg (14.1, 14.2, 15.1, 15.2) von dem an die Bodenwand (3) angrenzenden unteren Rand der Stirnwände (6, 7) getrennt sind,
**dadurch gekennzeichnet, dass**
- die Öffnungen (12.1, 12.2, 13.1, 13.2) etwa in der Mitte zwischen der Mittelwand (8) und einer Seitenwand (4, 5) angeordnet sind und
- der Steg (14.1, 14.2, 15.1, 15.2) eine Höhe von etwa 1 bis 10 mm aufweist.

2. Behälterträger nach Anspruch 1, bei dem die Stirnwände (6, 7) beidseitig der Mittelwand (8) Öffnungen (12.1, 12.2, 13.1, 13.2) aufweisen.

3. Behälterträger nach Anspruch 2, bei dem die Stirnwände (6, 7) auf beiden Seiten der Mittelwand (8) jeweils eine Öffnung (12.1, 12.2, 13.1, 13.2) aufweisen.

4. Behälterträger nach einem der Ansprüche 1 bis 3, bei dem der Steg (14.1, 14.2, 15.1, 15.2) eine Höhe von etwa 3 bis 7 mm aufweist.

5. Behälterträger nach Anspruch 4, bei dem der Steg (14.1, 14.2, 15.1, 15.2) eine Höhe von etwa 5 mm aufweist.

6. Behälterträger nach einem der Ansprüche 1 bis 5, bei dem die Öffnungen (12.1, 12.2, 13.1, 13.2) eine Breite von mindestens etwa 10 mm aufweisen.

7. Behälterträger nach einem der Ansprüche 1 bis 6, bei dem die Öffnungen (12.1, 12.2, 13.1, 13.2) eine Breite von maximal etwa 30 mm aufweisen.

8. Behälterträger nach einem der Ansprüche 1 bis 7, bei dem die Öffnungen (12.1, 12.2, 13.1, 13.2) im wesentlichen trapezförmig sind und ihre breite Seite näher am unteren Rand der Stirnwand (6, 7) als ihre schmale Seite aufweisen.

9. Behälterträger nach einem der Ansprüche 1 bis 8, bei dem die Öffnungen (12.1, 12.2, 13.1, 13.2) eine Höhe von mindestens etwa 10 mm aufweisen.

10. Behälterträger nach einem der Ansprüche 1 bis 9, bei dem die Öffnungen (12.1, 12.2, 13.1, 13.2) eine Höhe von maximal etwa 30 mm aufweisen.

11. Behälterträger nach einem der Ansprüche 1 bis 10, der so bemessen ist, daß er in ein durch seitliche Stege (20) begrenztes Segment (19) eines Hartwall-Trägers (18) hineinpaßt und in jedem Gefach eine Flasche mit einem Durchmesser am unteren Flaschenrand von etwa 69 bis 69,5 mm aufzunehmen vermag.

12. Behälterträger nach einem der Ansprüchen 1 bis 11, der in den Seitenwänden (4, 5) vom unteren Rand der Seitenwände (4, 5) ausgehende Ausstanzungen (16, 17) zur Aufnahme zumindest eines Teils des unteren Randbereiches der Flaschen aufweist und bei dem die Seitenwände (4, 5) über Faltlinien mit der Bodenwand (3) verbunden sind.

13. Behälterträger nach einem der Ansprüche 1 bis 12, bei dem der Traggriff (9) sechslagig ist.

14. Behälterträger nach einem der Ansprüche 1 bis 13, der aus einem faltbaren Flachmaterial mit einem Flächengewicht von maximal etwa 320 g/m² hergestellt ist.

15. Behälterträger nach einem der Ansprüche 1 bis 14, bei dem das faltbare Flachmaterial Karton ist.

16. Tragsystem für Flaschen, umfassend mindestens einen Behälterträger (1) nach einem der Ansprüche 1 bis 15 und mindestens einen Hartwall-Träger (18).

17. Tragsystem nach Anspruch 16, umfassend mindestens eine Flasche mit einem Durchmesser im Bereich von etwa 69 bis etwa 69,5 mm.

18. Tragsystem nach Anspruch 16 oder 17, umfassend mindestens eine ½-Liter-(Longneck)Flasche und/oder mindestens eine ½-Liter NRW-Flasche.

## Claims

1. Container carrier made of a flat, foldable material with
- a box-shaped carrying container (2) open on the top with a bottom wall (3), longitudinal walls (4, 5) and front walls (6, 7),
- a middle wall (8) parallel to the two longitudinal walls (4, 5) in the carrying container (2), which has a carrying handle (9) on the top,
- cross webs (26.1, 26.2, 27.1, 27.2) parallel to the front walls between the middle wall (8) and the longitudinal walls (4, 5) for the formation of partitions in the carrying container (2) for receiving containers and
- openings (12.1, 12.2, 13.1, 13.2) in the front walls (6, 7), which are separated from the lower edge of the front walls (6, 7) adjacent to the bottom wall (3) by a web (14.1, 14.2, 15.1, 15.2), **characterized in that**
- the openings (12.1, 12.2, 13.1, 13.2) are arranged approximately in the middle between the middle wall (8) and a side wall (4, 5) and
- the web (14.1, 14.2, 15.1, 15.2) has a height of approximately 1 to 10 mm.

2. Container carrier according to claim 1, in which the front walls (6, 7) have openings (12.1, 12.2, 13.1, 13.2) on both sides of the middle wall (8).

3. Container carrier according to claim 2, in which the front walls (6, 7) each have an opening (12.1, 12.2, 13.1, 13.2) on both sides of the middle wall (8).

4. Container carrier according to one of claims 1 through 3, in which the web (14.1, 14.2, 15.1, 15.2) has a height of approximately 3 to 7 mm.

5. Container carrier according to claim 4, **characterized in that** the web (14.1, 14.2, 15.1, 15.2) has a height of approximately 5 mm.

6. Container carrier according to one of claims 1 through 5, in which the openings (12.1, 12.2, 13.1, 13.2) have a width of at least approximately 10 mm.

7. Container carrier according to one of claims 1 through 6, in which the openings (12.1, 12.2, 13.1, 13.2) have a width of maximum approximately 30 mm.

8. Container carrier according to one of claims 1 through 7, in which the openings (12.1, 12.2, 13.1, 13.2) are mainly trapezoidal and their wide side is closer to the lower edge of the front wall (6, 7) than their narrow side.

9. Container carrier according to one of claims 1 through 8, in which the openings (12.1, 12.2, 13.1, 13.2) have a height of at least approximately 10 mm.

10. Container carrier according to one of claims 1 through 9, in which the openings (12.1, 12.2, 13.1, 13.2) have a height of maximum approximately 30 mm.

11. Container carrier according to one of claims 1 through 10, which is to be measured such that it fits into a segment (19) bordered by lateral webs (20) of a Hartwall carrier (18) and can receive in each partition a bottle with a diameter on the bottom bottle edge of approximately 69 to 69.5 mm.

12. Container carrier according to one of claims 1 through 11, which has in the lateral walls (4, 5) blanks (16, 17) emanating from the lower edge of the side walls (4, 5) for receiving at least a part of the bottom edge area of the bottles and in which the side walls (4, 5) are connected with the bottom wall (3) via fold lines.

13. Container carrier according to one of claims 1 through 12, in which the carrying handle (9) has six layers.

14. Container carrier according to one of claims 1 through 13, which is made of a flat, foldable material with a weight per unit area of maximum approximately 320 g/m².

15. Container carrier according to one of claims 1 through 14, in which the flat, foldable material is cardboard.

16. Carrying system for bottles, comprising at least one container carrier (1) according to one of claims 1 through 15 and at least one Hartwall carrier (18).

17. Carrying system according to claim 16, comprising at least one bottle with a diameter in the range of approximately 69 to approximately 69.5 mm.

18. Carrying system according to claim 16 or 17, comprising at least one ½-liter (longneck) bottle and/or at least one ½-liter NRW bottle.

## Revendications

1. Porte-récipients réalisé dans un matériau plat pliable comprenant
- un contenant porteur (2) ouvert en haut, en forme de caisson, avec une paroi de fond (3), des parois longitudinales (4, 5) et des parois frontales (6, 7),
- une paroi médiane (8) parallèle aux deux parois longitudinales (4, 5) dans le contenant porteur (2), qui présente en haut une poignée de transport (9),
- des entretoises transversales (26.1, 26.2, 27.1, 27.2) parallèles aux parois frontales entre la paroi médiane (8) et les parois longitudinales (4, 5) pour la formation de casiers dans le contenant porteur (2) pour recevoir des récipients et
- des ouvertures (12.1, 12.2, 13.1, 13.2) dans les parois frontales (6, 7), qui sont séparées du bord inférieur des parois frontales (6, 7) avoisinant la paroi de fond (3) par une entretoise (14.1, 14.2, 15.1, 15.2),
**caractérisé en ce que**
- les ouvertures (12.1, 12.2, 13.1, 13.2) sont disposées à peu près au milieu entre la paroi médiane (8) et une paroi latérale (4, 5) et
- l'entretoise (14.1, 14.2, 15.1, 15.2) présente une hauteur d'environ 1 à 10 mm.

2. Porte-récipients selon la revendication 1, dans lequel les parois frontales (6, 7) présentent des deux côtés de la paroi médiane (8) des ouvertures (12.1, 12.2, 13.1, 13.2).

3. Porte-récipients selon la revendication 2, dans lequel les parois frontales (6, 7) des deux côtés de la paroi médiane (8) présentent respectivement une ouverture (12.1, 12.2, 13.1, 13.2).

4. Porte-récipients selon l'une des revendications 1 à 3, dans lequel l'entretoise (14.1, 14.2, 15.1, 15.2) présente une hauteur d'environ 3 à 7 mm.

5. Porte-récipients selon la revendication 4, dans lequel l'entretoise (14.1, 14.2, 15.1, 15.2) présente une hauteur d'environ 5 mm.

6. Porte-récipients selon l'une des revendications 1 à 5, dans lequel les ouvertures (12.1, 12.2, 13.1, 13.2) présentent une largeur d'au moins environ 10 mm.

7. Porte-récipients selon l'une des revendications 1 à 6, dans lequel les ouvertures (12.1, 12.2, 13.1, 13.2) présentent une largeur de maximum environ 30 mm.

8. Porte-récipients selon l'une des revendications 1 à 7, dans lequel les ouvertures (12.1, 12.2, 13.1, 13.2) sont de forme essentiellement trapézoïdale et présentent leur côté large plus proche du bord inférieur de la paroi frontale (6, 7) que leur côté étroit.

9. Porte-récipients selon l'une des revendications 1 à 8, dans lequel les ouvertures (12.1, 12.2, 13.1, 13.2) présentent une hauteur d'au moins environ 10 mm.

10. Porte-récipients selon l'une des revendications 1 à 9, dans lequel les ouvertures (12.1, 12.2, 13.1, 13.2) présentent une hauteur de maximum environ 30 mm.

11. Porte-récipients selon l'une des revendications 1 à 10, qui est dimensionné de telle façon qu'il passe dans un segment (19) limité par des entretoises latérales (20) d'un support de type Hartwall (18) et qui peut recevoir dans chaque casier une bouteille avec un diamètre au niveau du bord inférieur de la bouteille d'environ 69 à 69,5 mm.

12. Porte-récipients selon l'une des revendications 1 à 11, qui présente dans les parois latérales (4, 5) des perforations (16, 17) partant du bord inférieur des parois latérales (4, 5) pour la réception d'au moins une partie de la zone de bord inférieure des bouteilles et dans lequel les parois latérales (4, 5) sont reliées à la paroi de fond (3) par le biais de lignes de pliage.

13. Porte-récipients selon l'une des revendications 1 à 12, dans lequel la poignée de transport (9) présente six couches.

14. Porte-récipients selon l'une des revendications 1 à 13, qui est réalisé à partir d'un matériau plat pliable avec un grammage de maximum environ 320 g/m².

15. Porte-récipients selon l'une des revendications 1 à 14, dans lequel le matériau plat pliable est du carton.

16. Système de transport pour bouteilles, comprenant au moins un porte-récipients (1) selon l'une des revendications 1 à 15 et au moins un support de type Hartwall (18).

17. Système de transport selon la revendication 16, comprenant au moins une bouteille avec un diamètre dans la plage allant d'environ 69 à environ 69,5 mm.

18. Système de transport selon la revendication 16 ou 17, comprenant au moins une bouteille (longneck) d'½ litre et/ou au moins une bouteille NRW d'½ litre.
